# DEMANDE DE BREVET EUROPEEN

(11) **EP 1 266 999 A1**
(43) Date de publication de la demande: **18.12.2002**
(21) Numéro de dépôt: 02012693.4
(22) Date de dépôt: 07.06.2002
(51) Int. Cl.: E01B 31/13

(54) **Dispositif mobile d'usinage de rails**

(30) Priorité: 12.06.2001 LU 90787
(71) Demandeur: Soluxtrafer S.A., 4830 Rodange (LU)
(72) Inventeur: Doucet, Jean-Luc, 54430 Rehon (FR)
(74) Mandataire: Kihn, Pierre Emile Joseph

(57) **Abrégé**

L'invention décrit un dispositif mobile d'usinage de rails *in situ* comprenant:
- un chariot (10) muni de roues, capable de se déplacer sur des rails,
- un moteur (20) entraînant le chariot mobile,
- une tour d'usinage comprenant une tête de fraisage (24)
- un dispositif de positionnement (26) de la tête de fraisage.

## Description

### Introduction

La présente invention concerne un dispositif mobile d'usinage de rails *in situ.*

Les rails de tram et de métro sont soumis à des contraintes élevées dans les virages puisque les rayons de courbure dans ces virages sont faibles. De ce fait, les roues des trains frottent fortement contre certaines parties du rail et une usure rapide à ces endroits en est la conséquence.

Pour diminuer cette usure prématurée, les rails bruts de tram et de métro sont traités avant leur mise en place. Ce traitement comprend l'usinage des parties de rails qui sont le plus sollicitées et le dépôt d'un matériau plus dur à ces endroits par soudage. Ce procédé est généralement connu sous le nom de rechargement de rails.

Ce traitement des rails s'opère en usine où tous les rails pour un tronçon donné sont usinés et puis rechargés. Les rails rechargés sont ensuite transportés sur le chantier où ils sont posés. Les rails pour les virages sont mis en forme c'est-à-dire cintrés sur chantier.

### Objet de l'invention

L'objet de la présente invention est de proposer un dispositif permettant d'usiner des rails sur chantier.

### Description générale de l'invention

Conformément à l'invention, cet objectif est atteint par un dispositif mobile d'usinage de rails *in situ* comprenant :
- un chariot muni de roues, capable de se déplacer sur des rails,
- un moteur entraînant le chariot mobile,
- au moins une tour d'usinage comprenant une tête de fraisage
- un dispositif de positionnement de la tête de fraisage

Le dispositif selon l'invention est posé sur les rails et la tête de fraisage est mise en positon au dessus d'un rail. Le chariot avance à une vitesse constante et le rail est usiné au fur et à mesure que le chariot avance. Contrairement au traitement en usine où le rail avance par rapport à la tête de fraisage, dans le dispositif selon l'invention, le rail reste immobile et la tête de fraisage avance par rapport au rail.

Avantageusement, la tour d'usinage comprenant une tête de fraisage qui est située sur le chariot entre l'axe avant et l'axe arrière dans l'alignement des roues de façon à ce que la tête de fraisage soit située au-dessus d'un des rails.

Le dispositif selon l'invention permet d'usiner les rails in situ. Il ne faut donc plus transporter les rails bruts dans une usine pour les recharger et puis sur le chantier pour les poser, puisque les rails sont usinés et rechargés directement sur place après leur pose. Il ne faut pas non plus recharger tous les rails d'un tronçon mais seulement les rails dans les virages ou dans les autres endroits du tronçon où ils sont sollicités. En effet, il n'est pas nécessaire de recharger les rails sur les tronçons rectilignes puisque dans ces endroits leur usure est régulière. Ceci présente un avantage économique non négligeable. En effet, lors d'un traitement des rails en usine, tous les rails sont traités. Il est en pratique trop compliqué de ne traiter que certains rails puisqu'on détermine à l'avance la positon des rails sur la voie et il faudrait dès lors respecter un certain ordre lors de la pose des rails.

Selon un premier mode de réalisation avantageux, le chariot comprend deux axes, munies de deux roues chacune et en ce que la tour d'usinage est située entre deux axes dans l'alignement des roues, de façon à ce que la tête de fraisage soit située au-dessus d'un des rails.

Selon une variante, le dispositif comprend un capteur pour déterminer la position des rails par rapport à la tête de fraisage. Les signaux émis par ce capteur sont utilisés pour maintenir la position de la tête de fraisage par rapport au rail.

Avantageusement, le dispositif comprend également un dispositif d'aspiration pour enlever les copeaux produits par la tête de fraisage lors du fraisage des rails.

### Description à l'aide des figures

D'autres particularités et caractéristiques de l'invention ressortiront de la description détaillée d'un mode de réalisation avantageux présenté ci-dessous, à titre d'illustration, en référence aux dessins annexés. Ceux-ci montrent:
- Fig.1:: une vue de face du dispositif
- Fig.2:: une vue latérale du dispositif
- Fig.3:: une vue de la portion de la tête de fraisage par rapport à un rail en positon de repos et en positon de travail.

La fig. 1 montre le dispositif mobile d'usinage de rails 10. Le chariot comprend un cadre 12 équipé de deux axes 14 avec des roues 16 pouvant rouler sur des rails 18.

Le chariot 10 comprend un ensemble moteur/boîte de vitesse 20 pour faire avancer le dispositif sur les rails à une vitesse prédéterminée.

Sur le dispositif 10, entre les deux axes 14, au dessus d'un des rails 18 est disposée une fraiseuse 22 de façon à ce que la tête de la fraiseuse 24 soit située au dessus du rail 18 à usiner. Pour simplifier les figures, une seule fraiseuse a été représentée. En pratique, le chariot est équipé de deux fraiseuses identiques, situées au dessus de chaque rail afin de réaliser l'usinage des deux rails simultanément.

La fraiseuse 24 comprend en outre un dispositif de positionnement 26 permettant d'ajuster la position de la tête de fraiseuse 24 par rapport au rail 18 à usiner. Ce dispositif de positionnement 26 (fig.2 et fig. 3) permet de déplacer la tête de fraisage 24 en hauteur au moyen d'une tige filetée 28 et de varier l'angle d'inclinaison au moyen d'une plaque tournante 30.

Le chariot 10 est également équipé d'un capteur (non représenté) permettant de déterminer la positon du rail 18 par rapport à la tête de fraisage 24. Ce capteur est relié au dispositif de positionnement 26 de la tête de fraisage 24 pour maintenir celle-ci en position lors des déplacements du chariot.

Le chariot 10 est également équipé d'un aspirateur (non représenté) pour chaque tête de fraisage pour enlever les copeaux.

Une fois les rails usinés, le rechargement des rails est ensuite réalisé au moyen d'un poste de soudage mobile.

## Revendications

1. Un dispositif mobile d'usinage de rails *in situ* comprenant :
- un chariot, capable de se déplacer sur des rails,
- un moteur entraînant le chariot mobile,
- au moins une tour d'usinage comprenant une tête de fraisage,
- un dispositif de positionnement de la tête de fraisage.

2. Dispositif mobile selon la revendication 1 **caractérisé en ce que** le chariot comprend deux axes, munies de deux roues chacune et **en ce que** la tour d'usinage est située entre deux axes dans l'alignement des roues, de façon à ce que la tête de fraisage soit située au-dessus d'un des rails.

3. Dispositif mobile selon la revendication 1 ou 2 **caractérisé en ce qu'**il comprend un dispositif de captage de la position des rails par rapport à la tête de fraisage.

4. Dispositif mobile selon l'une quelconque des revendications 1 à 3 **caractérisé par** au moins un aspirateur permettant d'enlever des copeaux générés pendant l'opération d'usinage.
